# EUROPÄISCHE PATENTSCHRIFT

(11) **EP 0 157 397 B1**
(45) Veröffentlichungstag und Bekanntmachung des Hinweises auf die Patenterteilung: **16.01.1991**
(21) Anmeldenummer: 85103876.0
(22) Anmeldetag: 31.03.1985
(51) Int. Cl.: F41J 5/06

(54) **Anordnung zur Ermittlung der Trefferlage und/oder der Geschwindigkeit und/oder des Auftreffwinkels von mit Überschallgeschwindigkeit auf ein Ziel treffenden Geschossen**
Arrangement to determine the impact point, the velocity and the angle of incidence of a projectile hitting a target at supersonic velocity
Agencement de détermination du point d'impact, de la vitesse et de l'angle d'incidence d'un projectile atteignant une cible à vitesse ultrasonique

(30) Priorität: 03.04.1984 DE 3412326
(43) Veröffentlichungstag der Anmeldung: 09.10.1985
(73) Patentinhaber: DRELLO, Ing. Paul Drewell GmbH & Co. KG, D-4050 Mönchengladbach 5 (DE)
(72) Erfinder: Drewell, Paul, D-4050 Mönchengladbach 2 (DE); Kriz, Dieter, D-5880 Lüdenscheid (DE)
(74) Vertreter: Schneider, Wilhelm, Dipl.-Phys.

(56) Entgegenhaltungen:
- FR-A- 2 427 571
- US-A- 3 445 808

## Beschreibung

Gegenstand der Erfindung ist eine Anordnung zur Ermittlung der Trefferlage und/oder der Geschwindigkeit und/oder des Auftreffwinkels eines mit Überschallgeschwindigkeit auf ein Ziel treffenden Geschosses wobei am Ziel jeweils mehrere akustische Sensoren in zwei zueinander und zur Zielfläche parallelen Ebenen angeordnet sind und auf jeder der beiden Ebenen so verteilt sind, daß sie die zu erwartende Flugbahn des Geschosses umgreifen und Signale abgeben, die einem Rechner zugeführt werden, der nach der zeitlichen Reihenfolge und dem zeitlichen Abstand, in dem die Signale von den einzelnen Sensoren abgegeben werden, die Ablage des Geschosses vom Zielpunkt errechnet. Eine derartige Anordnung ist in der US―A―3445808 beschrieben.

Zur Ermittlung der Trefferlage von Geschossen werden zumeist Zielscheiben verwendet, die mit Ringen und Sektorenbegrenzungen bedruckt sind und entwerder direkt beobachtet oder nach einer Schußserie zum Schützen transportiert werden. In beiden Fällen ist ein Auswechseln der Scheibe nach einer begrenzten Zahl der Schüsse erforderlich. Für die kommerzielle Anwendung ergibt sich weiter der Nachteil, daß die Trefferlagen für die weitere Verarbeitung der Trefferbilder mittels Rechner von der Scheibe abgegriffen und in den Rechner eingegeben werden müssen.

Es besteht daher der Wunsch nach einer Anordnung, die die Trefferlage unmittelbar als elektrische Größe, möglichst in digitaler Form liefert. Hierzu sind verschiedene Vorschläge gemacht worden. So gibt es fotoelektrische Anordnungen bei denen das Geschoß durch eine Lichtebene fliegt, die durch entsprechende Empfänger so aufgeteilt ist, daß der Ort an dem das Geschoß durchtritt, genügend genau erfaßt werden kann. Solche Anordnungen sind aber sehr aufwendig, ihre Verwendung im Freien macht Schwierigkeiten.

Weiterhin ist es bekannt, die von Geschossen erzeugte Kopfwelle mit mehreren akustischen Sensoren aufzunehmen. Solche Anordnungen arbeiten arbeiten aber nur dann einwandfrei, wenn die Flugbahn des Geschosses genau senkrecht auf der Ebene steht in der die Sensoren eingebaut sind. Diese Voraussetzung ist aber im praktischen Schießbetrieb nicht gegeben, da die Flugbahn des Geschosses infolge der Schwerkraft gekrümmt ist, sodaß sie am Ziel eine Neigung nach unten hat. Weiterhin können Abweichungen dadurch verursacht werden, daß die virtuelle Trefferbildebene nicht genau senkrecht zur Ziellinie liegt, weil die Anordnung nicht genau ausgerichtet ist oder schräg auf die Scheibe geschossen wird. Solche kleinen Abweichungen (unter 1°) können unzulässige Fehler der Trefferanzeige verursachen. Aus Figur 3 ist ersichtlich, in wie starkem Maße schon ein kleiner Winkel ψ zwischen der Geschoßbahn und der Senkrechten auf die Trefferbildebene auf die Ablage A s des Geschosses zum Ziel einwirkt.

Zwar ist aus der US―PS 34 45 808 eine Vorrichtung zur Ermittlung der Geschoßrichtung bekannt bei der das Geschoß zwei mit einer Substanz bespannte Ebenen durchschlägt, dabei in der Substanz eine Schallwelle erzeugt, die in der Substanz an akustische Sensoren weitergeleitet wird, die nach der unterschiedlichen Laufzeit ansprechen und ihre Signale einem Rechner zuführen. Hier sprechen die Sensoren also nicht auf die Kopfwelle des Geschosses an sonder auf eine von dem Geschoß in der Substanz erzeugte Schallwelle. Die Vorrichtung hat weiter den Nachteil, daß aus Gründen der Meßgenauigkeit die Substanz in sich homogen und isotrop gespannt sein muß. Weiterhin verliert das Geschoß beim Durchschlagen der Substanz kinetische Energie, was die Messung erschwert. Durch andere akustische Einflüsse, die in der Substanz Schallwellen erzeugen, wie zum Beispiel die Kopfwelle des Geschosses wird die Messung ebenfalls beeinträchtigt und endlich muß nach jedem Durchschlag auch nur eines Geschosses die Substanz erneuert werden weil die Homogenität gestört ist. Damit ist ide Anwendung bei Maschinenwaffen unmöglich.

Ausgehend von diesem Stande der Technik liegt der Erfindung die Aufgabe zugrunde, eine Anordnung der eingangs angegebenen Art anzugeben, die auch bei schrägem Einschuß in die durch die akustische Sensoren gebeildeten Ebenen und bei hoher Schußfolge eine genaue Lage der Punkte zu ermitteln und auszuwerten gestattet in dem das Geschoß diese Ebenen durchstößt.

Die Lösung dieser Aufgabe erfolgt erfindungsgemäß dadurch, daß die die Sensoren Aufnehmenden Ebenen lediglich gedachte, ideelle Ebenen darstellen, sodaß die Sensoren unter Fortfall eines anderen Mediums lediglich von sich in Luft fortpflanzenden Kopfwellen beeinflußbar sind.

In einer bevorzugten Ausführungsform sind die Sensoren in jeder der beiden Ebenen auf einem die Flugbahn umgreifenden Rahmen angeordnet, wobei mit Vorteil die beiden Rahmen zu einem Bukörper vereinigt sind.

In Weiterbildung der Erfindung sind die Rahmen oder der Baukörper rechteckig ausgebildet und auf jeder Seite mit Sensoren bestückt.

Die erfindungsgemäße Anordnung kann in Abwandlung auch dazu dienen, die Flugbahn nicht nur vor dem Ziel sondern über ihre ganze Länge zu erfassen. Dies geschieht dadurch, daß an in vorgegebenen Abständen entlang der Flugbahn des Geschosses angeordneten Meßpunkten an jedem Meßpunkt Sensoren in zwei Ebenen angeordnet sind, wobei die Ebenen mindestens annähernd senkrecht zur Flugbahn liegen und die Sensoren die Flugbahn umgreifen. Damit wird es möglich die mit der erfindungsgemäßen Anordnung meßbaren Werte auf der Flugbahn zu erfassen.

Der besonder Vorteil und die Arbeitsweise der erfindungsgemäßen Anordnung werden an Hand der Figuren 1 und 2 erläutert. Diese zeigen in zum Teil schematischer Darstellung ein Ausführungsbeispiel der erfindungsgemäßen Anordnung, wobei der Übersichtlichkeit wegen nur die zur Messung der senkrechten Abweichung der Trefferlage erforderlichen Sensoren dargestellt sind.

Figur 1 zeigt einen Baukörper 1, der den vorderen Rahmen 2 und den hinteren Rahmen 3 umfaßt. In der Mitte des vorderen Rahmens 2 liegt der Punkt 6, an dem das Geschoß die Ebene des vorderen Rahmens bei exakter Trefferlage mit einer Flugbahn senkrecht zu dieser Ebene durchstoßen müßte. Die Sensoren sind auf dem vorderen Rahmen 2 mit So' und Su' bezeichnet, auf dem hinteren Rahmen 3 mit So und Su. Der senkrechte Abstand zwischen oberer und unterer Seite jedes Rahmens und damit zwischen den Sensoren des Paares So' und Su' sowie So und Su ist mit S, der waagerechte Abstand zwischen den Rahmen und damit zwischen den Sensoren des Paares So und So' sowie Su und Su' ist mit b bezeichnet.

Für die senkrechte Abweichung der Bahn des Geschosses 4 von der auf der Ebene im Punkt 6 senkrechten Graden 7 werden folgende Zeitdifferenzen in an sich bekannter Weise und vorzugsweise digital gemessen, wie in Verbindung mit Figur 2 zu erkennen:
1. Die Zeitdifferenz Δtₛ vom Auftreffen der Kopfwelle 5 auf den Sensor So der oberen Seite des hinteren Rahmens 3 bis zum Auftreffen der Kopfwelle 5 auf den Sensor Su der unteren Seite des hinteren Rahmens 3 (oder umgekehrt).
2. Die Zeitdifferenz Δto vom Auftreffen der Kopfwelle 5 auf den Sensor So' der oberen Seite des vorderen Rahmens 2 bis zum Auftreffen der Kopfwelle 5 auf den Sensor So der oberen Seite des hinteren Rahmens 3.
3. Die entsprechende Zeitdifferenz Δtᵤ für die unteren Seiten der Rahmen.

Die Abweichung Asy des Geschoßdurchtrittspunktes vom Mittelpunkt des hinteren Rahmens 3 in senkrechter Richtung ergibt sich dann aus der Formel: Darin bedeutet:
c = die Fortpflanzungsgeschwindigkeit der Kopfwelle in Luft
v = die Geschoßgeschwindigkeit
b = der Abstand der Rahmen 2 und 3 senkrecht zu ihren Ebenen

S = der Abstand zwischen der oberen und der unteren Seite des Rahmens, also die lichte Weite des Rahmens.

φ = der Winkel zwischen der Geschoßbahn und der Senkrechten auf die Treffbildebene.

Die Geschoßgeschwindigkeit v ergibt sich aus: wobei cos φ = 1 gesetzt werden kann, da der Winkel praktisch stets unter 5° bleibt.

Der Winkel φ ergibt sich dann aus: Ist die Flugbahn genau senkrecht zur Rahmenebene, ¢ also = 0, ergibt sich Δs_{y}, als: wie bereits bekannt.

In gleicher Weise werden die Zeitdifferenzen für die horizontale Richtung gemessen und ausgewertet, wobei sich Osₓ also Abweichung vom Mittelpunkt in waagerechter Richtung ergibt.

Eine verbesserung der Meßergebnisse erfolgt, wenn jede Seite der beiden Rahmen mit mehreren Sensoren bestückt ist, welche direkt oder über Verstärker parallel oder in Serie geschaltet sind.

Bei der Auswertung werden mit Vorteil Trefferlage, Geschwindigkeit und Auftreffwinkel von einer EDV-Anlage berechnet. Dabei kann die Schallgeschwindigkeit ebenso wie die Windgeschwindigkeit und -richtung in den Rechner eingegeben werden. Die Schallgeschwindigkeit kann in an sich bekannter Weise in der Meßstrecke gemessen werden. Auch Windgeschwindigkeit und -richtung werden in an sich bekannter Weise ermittelt und gemessen.

## Patentansprüche

1. Anordnung zur Ermittlung der Trefferlage und/oder der Geschwindigkeit und/oder des Auftreffwinkels eines mit Überschallgeschwindigkeit auf ein Ziel treffenden Geschosses (4) wobei am Ziel jeweils mehrere akustische Sensoren (So, So', Su, Su') in zwei zueinander und zur Zielfläche parallelen Ebenen (2,3) angeordnet und auf jeder der beiden Ebenen (2, 3) so verteilt sind, daß sie die zu erwartende Flugbahn des Geschosses (4) umgreifen und Signale abgeben, die einem Rechner zugeführt werden, der nach der zeitlichen Reihenfolge und dem Zeitlichen Abstand, in dem die Signale von den einzelnen Sensoren (So, So', Su, Su') Abgegeben werden, die Ablage des Geschosses (4) vom Zielpunkt errechnet, dadurch gekennzeichnet, daß die die Sensoren (So, So', Su, Su') aufnehmenden Ebenen (2, 3) lediglich gedachte, ideelle Ebenen darstellen, so daß die Sensoren (So, So', Su, Su') unter Fortfall eines anderen Mediums lediglich von sich in Luft fortpfanzenden Kopfwellen beeinflußbar sind.

2. Anordnung nach Anspruch 1, dadurch gekennzeichnet, daß die Sensoren (So, So', Su, Su') in jeder der beiden Ebenen auf einem die Flugbahnen umgreifenden Rahmen (2, 3) angeordnet sind.

3. Anordnung nach Anspruch 2, dadurch gekennzeichnet, daß die beiden Rahmen (2, 3) zu einem Baukörper (1) vereinigt sind.

4. Anordnung nach Anspruch 1 oder einem der folgenden, dadurch gekennzeichnet, daß die Rahmen (2, 3) oder der Baukörper (1) rechteckig und auf jeder Seite mit Sensoren bestrückt sind.

5. Anordnung nach Anspruch 1 oder einem der folgenden, dadurch gekennzeichnet, daß an in vorgegebenen Abständen entlang der Flugbahn des Geschosses angeordneten Meßpunkten an jedem Meßpunkt Sensoren in zwei Ebenen angeordnet sind, wobei die Ebenen mindestens annähernd senkrecht zur Flugbahn liegen und die Sensoren die Flugbahn umgreifen.

6. Anordnung nach Anspruch 2 oder einem derfolgenden, dadurch gekennzeichnet, daß jede Seite der beiden Rahemn (2, 3) mit mehreren Sensoren bestückt ist, welche direkt oder über Verstärker parallel oder in Serie geschaltet sind.

7. Anordnung nach Anspruch 1 oder einem der folgenden, dadurch gekennzeichnet, daß die Berechnung von Trefferlage, Geschwindigkeit und Auftreffwinkel mit einer EDV-Anlage erfolgt.

8. Anordnung nach Anspruch 1 oder einem der folgenden, dadurch gekennzeichnet, daß die Schallgeschwindigkeit c in der Meßstrecke in an sich bekannter Weise gemessen und in den Rechner eingegeben wird.

9. Anordnung nach Anspruch 1 oder einem der folgenden, dadurch gekennzeichnet, daß Windgeschwindigkeit und - richtung in an sich bekannter Weise ermittelt, gemessen und in den Rechner eingegeben werden.

## Revendications

1. Agencement pour déterminer la position du point d'impact et/ou la vitesse, et/ou l'angle d'incidence d'un projectile (4) arrivant à vitesse supersonique sur un but, cependant qu'aux buts sont disposés, respectivement plusieurs détecteurs acoustiques (So, So', Su, Su') dans deux plans (2, 3) parallèles l'un à l'autre et parallèles à la surface du but, ces détecteurs étant répartis sur chacun des deux plans (2, 3), de façon qu'ils enveloppent la trajectoire escomptée du projectile (4) et délivrent des signaux qui sont appliqués à un calculateur, lequel, d'après la succession dans le temps et l'intervalle de temps auquel les signaux sont délivrés par les différents détecteurs (So, So', Su, Su'), calcule la déviation du projectile (4) à partir du but, agencement caractérisé en ce que les plans (2, 3) contenant les détecteurs (So, So', Su, Su') sont seulement des plans idéaux supposés, de sorte que les détecteurs (So, So', Su, Su') en l'absence d'un autre fluide, sont uniquement susceptibles d'être influencés par les ondes de tête se propageant dans l'air.

2. Agencement selon la revendication 1, caractérisé en ce que les détecteurs (So, So', Su, Su') sont disposés dans chacun des deux plans sur un cadre (2, 3) enveloppant les trajectoires

3. Agencement selon la revendication 2, caractérisé en ce que les deux cadres (2, 3) sont réunis en un corps constitutif (1).

4. Agencement selon la revendication 1 ou une des revendications suivantes, caractérisé en ce que les cadres (2, 3) ou bien le corps constitutif (1) sont rectangulaires et sont équipés de détecteurs sur chaque côté.

5. Agencement selon la revendication 1 ou une des suivantes, caractérisé en ce que des points de mesure sont disposés à des intervalles prédéfinis le long de la trajectoire du projectile et à chacun de ces points de mesure sont disposés, dans deux plans, des détecteurs, ces plans étant au moins approximativement perpendiculaires à la trajectoire et les détecteurs enveloppant cette trajectoire.

6. Agencement selon la revendication 2 ou une des suivantes, caractérisé en ce que chaque côté des deux cadres (2,3) est équipé de plusieurs détecteurs qui sont branchés en parallèle ou en série directement ou par l'intermédiaire d'amplificateurs.

7. Agencement selon la revendication 1 ou une des suivantes, caractérisé en ce que le calcul de la position du point d'impact, de la vitesse et de l'angle d'incidence, est effectué avec une installation électronique de traitement de données.

8. Agencement selon la revendication 1 ou une des suivantes, caractérisé en ce que la vitesse du son c dans la section de mesure, est mesurée d'une façon en soi connue et est introduite dans le calculateur.

9. Agencement selon la revendication 1 ou une des suivantes, caractérisé en ce que la vitesse et la direction du vent sont déterminées et mesurées d'une facon en soi connue, et introduites dans le calculateur.

## Claims

1. Arrangement for determining the hit position and/or the speed and/or the angle of impact of a projectile (4) striking a target at supersonic speed, a plurality of acoustic sensors (So, So', Su, Su') in each case being arranged at the target in two planes (2, 3) parallel to one another and to the target surface and distributed on each of the two planes (2, 3) in such a way that they surround the probable flight path of the projectile (4) and emit signals which are fed to a computer which calculates the divergence of the projectile (4) from the point of aim in accordance with the temporal sequence in which and the temporal interval at which the signals are emitted by the individual sensors (So, So', Su, Su'), characterized in that the planes (2, 3) accommodating the sensors (So, So', Su, Su') represent only imaginary, ideal planes with the results that, in the absence of any other medium, the sensors (So, So', Su, Su') can be influenced only by head waves propagating in air.

2. Arrangement according to Claim 1, characterized in that the sensors (So, So', Su, Su') in each of the two planes are arranged on a frame (2, 3) surrounding the flight paths.

3. Arrangement according to Claim 2, characterized in that the two frames (2,3) are combined to form a single structure (1).

4. Arrangement according to Claim 1 or one of the subsequent claims, characterized in that the frames (2, 3) or the structure (1) are rectangular and fitted on each side with sensors.

5. Arrangement according to Claim 1 or one of the subsequent claims, characterized in that sensors are arranged in two planes at each measuring point of the measuring points arranged at predetermined intervals along the flight path of the projectile, the planes being situated at least approximately perpendicular to the flight path and the sensors surrounding the flight path.

6. Arrangement according to Claim 2 or one of the subsequent claims, characterized in that each side of the two frames (2,3) is fitted with a plurality of sensors, which are connected in parallel or in series, directly or via amplifiers.

7. Arrangement according to Claim 1 or one of the subsequent claims, characterized in that the calculation of hit position, speed and angle of impact is effected using EDP equipment.

8. Arrangement according to Claim 1, or one of the subsequent claims, characterized in that the speed of sound c in the measured section is measured and input into the computer in a manner known per se.

9. Arrangement according to Claim 1, or one of the subsequent claims, characterized in that the wind speed and direction are determined, measured and input into the computer in a manner known per se.
